# DEMANDE DE BREVET EUROPEEN

(11) **EP 3 862 987 A1**
(43) Date de publication de la demande: **11.08.2021**
(21) Numéro de dépôt: 21154036.4
(22) Date de dépôt: 28.01.2021
(51) Int. Cl.: G08B 25/00, G08B 13/08

(54) **PROCEDE DE GESTION D'UN MODE DE FONCTIONNEMENT D'UNE CENTRALE D'ALARME ET DISPOSITIF ASSOCIE**

(30) Priorité: 04.02.2020 FR 2001074
(71) Demandeur: Delta Dore, 35270 Bonnemain (FR)
(72) Inventeur: BERHAULT, Gilles, 35270 BONNEMAIN (FR); DELAHAYE, Nathanaël, 35270 BONNEMAIN (FR)
(74) Mandataire: Cabinet Le Guen Maillet

(57) **Abrégé**

Procédé de gestion du mode de fonctionnement d'une centrale d'alarme d'une habitation, l'habitation comportant une porte, le procédé comportant : détecter (300) une demande d'activation d'un mode de surveillance de la centrale d'alarme, détecter (304) une ouverture de la porte, détecter (310) une fermeture de la porte, émettre (314), à destination d'un téléphone mobile, un message indiquant que la porte est restée ouverte si la fermeture de la porte n'a pas été détectée, et si la fermeture de la porte a été détectée, activer (316) le mode de surveillance de la centrale d'alarme. Le procédé comporte, lorsque le mode de surveillance de la centrale d'alarme est activé : activer un émetteur récepteur radio courte distance lorsqu'une ouverture de la porte est détectée, et désactiver le mode de surveillance de la centrale d'alarme dans le cas où un téléphone mobile d'un occupant de l'habitation a été détecté à l'aide de l'émetteur récepteur radio courte distance.

## Description

### DOMAINE TECHNIQUE

La présente invention concerne le domaine des alarmes résidentielles et plus particulièrement un dispositif destiné à gérer l'activation et la désactivation d'un mode de surveillance d'une centrale d'alarme en fonction d'une détection de mouvements d'une porte.

### ETAT DE LA TECHNIQUE ANTERIEURE

Les alarmes résidentielles sont de plus en plus nombreuses. Des procédures d'activation et de désactivation d'un mode de surveillance de telles alarmes utilisent des technologies variées qui permettent de reconnaître un signal identifiable et garantir que l'activation et la désactivation sont bien effectuées par un occupant d'une habitation. Par exemple, des procédures d'activation et de désactivation peuvent faire appel à une identification par code secret tapé sur un clavier, à une identification par télécommande ou par badge à l'aide d'un signal optique ou électro-magnétique reconnaissable, à une détection d'empreinte telle qu'une empreinte digitale ou encore à une reconnaissance faciale. Généralement, la procédure d'activation et la procédure de désactivation nécessitent chacune une étape d'identification ou de reconnaissance du signal identifiable selon la technologie utilisée. Par exemple, dans le cas d'un code secret tapé sur un clavier, l'occupant doit taper le code secret une première fois avant son départ afin d'activer le mode de surveillance et quitter son domicile dans une durée limitée après avoir tapé le code secret. L'occupant doit également taper le code secret une deuxième fois dans un temps limité après son retour pour désactiver le mode de surveillance. De telles procédures d'activation et de désactivation du mode de surveillance sont contraignantes et présentent une flexibilité limitée concernant le moment où le mode de surveillance est effectivement activé ou désactivé. En particulier, si un occupant réalise qu'il n'est pas prêt à sortir après avoir tapé le code secret pour activer l'alarme, par exemple en raison d'un oubli, l'occupant doit alors à nouveau taper le code secret pour désactiver le mode de surveillance et, lorsqu'il est finalement prêt à sortir, recommencer la procédure d'activation.

Il est alors souhaitable de pallier ces inconvénients de l'état de la technique. Il est notamment souhaitable de fournir une solution qui permette de simplifier une procédure de gestion d'un mode de surveillance d'une alarme. Il est en particulier souhaitable de fournir une solution qui permette d'automatiser une procédure d'activation et/ou de désactivation d'un mode de surveillance en fonction d'un départ ou d'un retour d'un occupant de ou à son domicile. Il est en outre souhaitable de fournir une solution qui permette de simplifier une procédure de désactivation d'un mode de surveillance tout en garantissant une protection du domicile lors d'une intrusion ou d'une effraction par un inconnu.

### EXPOSE DE L'INVENTION

Un objet de la présente invention est de proposer un procédé de gestion du mode de fonctionnement d'une centrale d'alarme d'une habitation, l'habitation comportant une porte par laquelle les occupants entrent et sortent de l'habitation. Le procédé comporte : détecter une demande d'activation d'une mise dans un mode de surveillance de la centrale d'alarme ; détecter une ouverture de la porte pendant une première durée prédéterminée suivant la demande d'activation ; détecter une fermeture de la porte pendant une deuxième durée prédéterminée suivant la détection d'une ouverture de la porte ; émettre, à destination d'un téléphone mobile d'un occupant de l'habitation, un message indiquant que la porte est restée ouverte si la fermeture de la porte n'a pas été détectée pendant la deuxième durée prédéterminée. Le procédé comporte, si la fermeture de la porte a été détectée pendant la deuxième durée prédéterminée, d'activer le mode de surveillance de la centrale d'alarme, et lorsque le mode de surveillance de la centrale d'alarme est activé, le procédé comporte : détecter une ouverture de la porte ; activer un émetteur récepteur radio courte distance, lorsqu'une ouverture de la porte est détectée ; détecter un téléphone mobile d'un occupant de l'habitation à l'aide de l'émetteur récepteur radio courte distance ; et désactiver le mode de surveillance de la centrale d'alarme dans le cas où un téléphone mobile d'un occupant de l'habitation a été détecté.

Ainsi, la désactivation du mode de surveillance de la centrale d'alarme peut être effectuée de manière automatique lorsqu'un occupant rentre dans l'habitation. De plus, la désactivation est effectuée de manière sécurisée grâce à l'identification d'un téléphone mobile d'un occupant pouvant se trouver par exemple dans une poche ou un sac appartenant à l'occupant. Une interface physique n'est plus nécessaire pour désactiver le mode de surveillance. En outre, un occupant qui quitte son habitation en ayant mal fermé la porte ou en ayant oublié de fermer la porte est averti que la porte est restée ouverte.'

Selon un mode de réalisation particulier, le procédé comporte, dans le cas où une fermeture de la porte n'a pas été détectée pendant la deuxième durée prédéterminée, d'activer le mode de surveillance de la centrale d'alarme.

Ainsi, même lorsque la porte est mal fermée, le mode de surveillance de la centrale d'alarme permet de détecter une intrusion dès lors qu'un mouvement de la porte dans un sens d'ouverture est détecté.

Selon un mode de réalisation particulier, le procédé comporte en outre, lorsque le mode de surveillance de la centrale d'alarme est activé, d'émettre un message à destination d'un téléphone mobile d'un occupant de l'habitation, indiquant que le mode de surveillance de la centrale d'alarme est activé, et lorsque le mode de surveillance de la centrale d'alarme est désactivé, le procédé comporte en outre d'émettre un message à destination d'un téléphone mobile d'un occupant de l'habitation, indiquant que le mode de surveillance de la centrale d'alarme est désactivé.

Ainsi, un occupant est informé instantanément de l'activation et de la désactivation du mode de surveillance de la centrale d'alarme et est informé en temps réel d'une intrusion dans l'habitation.

Selon un mode de réalisation particulier, le procédé comporte, dans le cas où un téléphone mobile d'un occupant de l'habitation n'est pas détecté à l'aide de l'émetteur récepteur radio courte distance : détecter un déverrouillage du mode de surveillance de la centrale d'alarme pendant une troisième durée prédéterminée ; désactiver le mode de surveillance de la centrale d'alarme dans le cas où le déverrouillage a été détecté, et déclencher une alarme sinon.

Ainsi, un occupant peut désactiver le mode de surveillance de la centrale d'alarme même lorsque l'occupant en question a oublié ou perdu son téléphone mobile ou lorsque ledit téléphone mobile n'a plus de batterie.

Dans un mode de réalisation particulier, le procédé comporte en outre, lorsqu'une alarme est déclenchée, d'émettre un message à destination d'un téléphone mobile d'un occupant de l'habitation, indiquant qu'une alarme est déclenchée.

Ainsi, un occupant de l'habitation est informé instantanément d'une intrusion d'un individu étranger à l'habitation.

Dans un mode de réalisation particulier, le procédé comporte, lorsqu'une demande d'activation d'une mise dans un mode de surveillance de la centrale d'alarme est détectée, d'activer un émetteur récepteur radio courte distance lorsqu'une ouverture de la porte est détectée ; de déterminer, lorsque le mode de surveillance de la centrale d'alarme est activé, si un téléphone mobile d'un occupant, dit téléphone mobile oublié, continue d'être détecté à proximité de l'émetteur récepteur radio courte distance ; et l'étape de désactiver le mode de surveillance de la centrale d'alarme dans le cas où un téléphone mobile d'un occupant de l'habitation a été détecté est effectuée pour tout téléphone mobile d'un occupant de l'habitation détecté qui n'est pas un téléphone mobile oublié.

Ainsi, la désactivation du mode de surveillance de la centrale d'alarme est effectuée de manière automatique seulement si un téléphone mobile d'un occupant est détecté après avoir été absent de l'habitation. Une désactivation accidentelle du mode de surveillance de la centrale d'alarme par détection d'un téléphone mobile d'un occupant laissé ou oublié dans l'habitation est ainsi évitée.

L'invention concerne également un dispositif de gestion du mode de fonctionnement d'une centrale d'alarme d'une habitation, l'habitation comportant une porte par laquelle les occupants entrent et sortent de l'habitation, le dispositif comportant : des moyens pour détecter une demande d'activation d'une mise dans un mode de surveillance de la centrale d'alarme ; des moyens pour détecter une ouverture de la porte pendant une première durée prédéterminée suivant la demande d'activation ; des moyens pour détecter une fermeture de la porte pendant une deuxième durée prédéterminée suivant la détection d'une ouverture de la porte ; des moyens pour émettre, à destination d'un téléphone mobile d'un occupant de l'habitation, un message indiquant que la porte n'a pas été fermée si la fermeture de la porte n'a pas été détectée pendant la deuxième durée prédéterminée ; des moyens pour activer le mode de surveillance de la centrale d'alarme si la fermeture de la porte a été détectée pendant la deuxième durée prédéterminée ; des moyens pour détecter une ouverture de la porte si le mode de surveillance de la centrale d'alarme est activé ; des moyens pour activer un émetteur récepteur radio courte distance si une ouverture de la porte est détectée et si le mode de surveillance de la centrale d'alarme est activé ; des moyens pour détecter un téléphone mobile d'un occupant de l'habitation à l'aide de l'émetteur récepteur radio courte distance si le mode de surveillance de la centrale d'alarme est activé ; et des moyens pour désactiver le mode de surveillance de la centrale d'alarme si un téléphone mobile d'un occupant de l'habitation a été détecté.

L'invention concerne également un programme d'ordinateur qui comprend des instructions pour implémenter, par un processeur, le procédé mentionné ci-dessus dans l'un quelconque de leurs modes de réalisation, lorsque ledit programme est exécuté par le processeur. L'invention concerne également un support de stockage d'informations stockant un tel programme d'ordinateur.

### BREVE DESCRIPTION DES DESSINS

Les caractéristiques de l'invention mentionnées ci-dessus, ainsi que d'autres, apparaîtront plus clairement à la lecture de la description suivante d'au moins un exemple de réalisation, ladite description étant faite en relation avec les dessins joints, parmi lesquels :
[Fig. 1] illustre schématiquement un système de surveillance d'une habitation comportant une centrale d'alarme et un module de surveillance d'une porte de l'habitation ;
[Fig. 2] illustre schématiquement le module de surveillance d'une porte de l'habitation ;
[Fig. 3] illustre schématiquement un procédé de surveillance d'une porte de l'habitation ;
[Fig. 4] illustre schématiquement un procédé de surveillance d'une porte de l'habitation dans un mode de surveillance de la centrale d'alarme ; et
[Fig. 5] illustre schématiquement une architecture matérielle d'une unité de contrôle implémentant le procédé de surveillance d'une porte de l'habitation.

### EXPOSE DETAILLE DE MODES DE REALISATION

La **Fig. 1** illustre ainsi schématiquement un système de surveillance d'une habitation comportant une centrale d'alarme 112 et un module de surveillance 111 d'une porte 101 de l'habitation. Le module de surveillance 111 de la porte 101 est placé sur ou dans la porte 101 ou peut alternativement être placé à proximité de la porte 101.

Le module de surveillance 111 de la porte 101 comporte un détecteur 201 d'une ouverture et d'une fermeture de la porte 101. Le détecteur 201 d'ouverture et de fermeture de la porte 101 peut comporter un ou plusieurs capteurs. Selon un mode de réalisation, le détecteur 201 d'ouverture et de fermeture de la porte 101 est par exemple un accéléromètre placé sur la porte 101 permettant de détecter un mouvement de la porte 101 et un sens dudit mouvement. Selon un mode de réalisation alternatif, le détecteur 201 est par exemple un capteur magnétique.

Le module de surveillance 111 comporte en outre un dispositif 202 de demande d'activation d'une mise dans un mode de surveillance de la centrale d'alarme 112 qui permet à un occupant 102 qui souhaite sortir de chez lui de demander l'activation du mode de surveillance de la centrale d'alarme 112. Le dispositif 202 de demande d'activation est par exemple matérialisé par un bouton sur lequel appuie l'occupant 102.

Le module de surveillance 111 comporte un premier émetteur-récepteur radio 204 afin d'échanger des informations avec la centrale d'alarme 112 par un premier canal de communication 114 sans fil.

Le module de surveillance 111 peut en outre échanger des informations par un deuxième canal de communication 115 sans fil avec un téléphone mobile 113 d'un occupant 102 de l'habitation. Le deuxième canal de communication 115 utilise un standard de communication permettant un échange bidirectionnel de données à courte distance de telle sorte que des informations peuvent être échangées entre le module de surveillance 111 et le téléphone mobile 113 seulement lorsque le téléphone mobile 113 est situé à proximité de la porte 101, autrement dit lorsque le téléphone mobile 113 est situé à une distance du module de surveillance inférieure à une distance prédéfinie. Le deuxième canal de communication 115 utilise par exemple un standard de communication « bluetooth ».

Le module de surveillance 111 comporte en outre un deuxième émetteur-récepteur radio 203 courte distance permettant d'émettre des messages vers un téléphone mobile 113 d'un occupant 102 et de recevoir des messages en provenance dudit téléphone mobile 113. Ainsi, le téléphone mobile 113 d'un occupant 102 peut aisément être identifié lorsque l'occupant 102 rentre à son domicile.

La **Fig. 2** illustre schématiquement le module de surveillance 111 de la porte 101. Le module de surveillance 111 comporte le détecteur 201 d'ouverture et de fermeture, le dispositif 202 de demande d'activation et le deuxième émetteur-récepteur radio 203 courte distance. Le module de surveillance 111 comporte en outre le premier émetteur-récepteur radio 204 qui est connecté à la fois au détecteur 201 d'ouverture et de fermeture, au dispositif 202 de demande d'activation et au deuxième émetteur-récepteur radio 203 courte distance de manière à transmettre à la centrale d'alarme 112 chaque information détectée dans le module de surveillance 111 et à recevoir des instructions de la centrale d'alarme 112.

Dans un mode de réalisation particulier, le module de surveillance 111 comporte en outre une unité de contrôle 205 qui implémente un procédé de surveillance décrit ci-dessous en relation avec la Fig. 3. L'unité de contrôle 205 peut échanger des informations avec le détecteur 201 d'ouverture et de fermeture, le dispositif 202 de demande d'activation, le premier émetteur-récepteur radio 204 et le deuxième émetteur-récepteur radio 203 courte distance de manière à recevoir des informations détectées dans le module de surveillance 111, à transmettre des instructions au dispositif 202 de demande d'activation et au deuxième émetteur-récepteur radio 203 courte distance et à échanger avec la centrale d'alarme 112.

La **Fig. 3** illustre schématiquement un procédé de surveillance de la porte 101 destiné à activer et désactiver automatiquement un mode de surveillance d'une centrale d'alarme, selon un mode de réalisation. Le procédé de surveillance peut être implémenté par l'unité de contrôle 205 du module de surveillance ou par une unité de commande similaire à l'unité de contrôle 205 et située dans la centrale d'alarme 112. Lorsque le procédé de surveillance est implémenté par une unité de commande de la centrale d'alarme 112, ladite unité de commande peut recevoir des informations et transmettre des instructions au module de surveillance 111 par le premier canal de communication 114 sans fil.

Dans une première étape 300, l'unité de contrôle 205 détecte si une demande d'activation d'une mise dans un mode de surveillance est reçue. Lorsqu'un occupant 102 sort de chez lui et souhaite activer le mode de surveillance de la centrale d'alarme 112, l'occupant déclenche le dispositif 202 de demande d'activation, par exemple en appuyant sur un bouton dédié. Lorsque le dispositif 202 de demande d'activation est déclenché, l'unité de contrôle 205 reçoit une demande d'activation d'une mise dans un mode de surveillance et une étape 302 est effectuée.

Dans l'étape 302, l'unité de contrôle 205 démarre une première temporisation, par exemple à l'aide d'un compteur de temps qui démarre à zéro et s'incrémente jusqu'à ce qu'une première durée prédéterminée soit écoulée.

Dans une étape 304, l'unité de contrôle 205 détermine si une ouverture de la porte 101 est détectée en fonction d'une information reçue en provenance du détecteur 201 d'ouverture et de fermeture de la porte 101. Par exemple, le détecteur 201 d'ouverture et de fermeture envoie un message de détection d'ouverture lorsque la porte 101 effectue un mouvement dans un sens d'ouverture. Une ouverture de la porte 101 est ainsi détectée sur réception d'un message de détection d'ouverture en provenance du détecteur 201 d'ouverture et de fermeture. Si une ouverture de la porte 101 n'est pas détectée, l'unité de contrôle 205 identifie, dans l'étape 306, si la première durée prédéterminée correspondant à la première temporisation est écoulée. Tant que la première durée prédéterminée n'est pas écoulée, l'unité de contrôle 205 effectue à nouveau l'étape 304. Si la première durée prédéterminée est écoulée, alors l'unité de contrôle 205 effectue l'étape 300. Ainsi, une demande d'activation d'un mode de surveillance par un occupant 102 n'est pas prise en compte si l'occupant 102 ne sort pas de chez lui. L'occupant 102 n'a donc pas besoin de désactiver le mode de surveillance s'il reste dans l'habitation.

Si une ouverture de la porte 101 est détectée, une étape 308 suivante est effectuée.

A l'étape 308, l'unité de contrôle 205 démarre une deuxième temporisation, par exemple à l'aide d'un compteur de temps qui démarre à zéro et s'incrémente jusqu'à ce qu'une deuxième durée prédéterminée soit écoulée.

Dans une étape 310 suivante, l'unité de contrôle 205 identifie si une fermeture de la porte 101 est détectée en fonction d'une information reçue en provenance du détecteur 201 d'ouverture et de fermeture de la porte 101. Une fermeture de la porte 101 est par exemple détectée sur réception d'une information de fermeture émise par le détecteur 201 lorsque la porte 101 effectue un mouvement dans un sens de fermeture. Si une fermeture de la porte 101 est détectée, une étape 316 est effectuée.

Si une fermeture de la porte 101 n'est pas détectée, l'unité de contrôle 205 détecte dans une étape 312 si la deuxième durée prédéterminée est écoulée. Tant que la deuxième durée prédéterminée n'est pas écoulée, l'unité de contrôle 205 effectue à nouveau l'étape 310. Si la deuxième durée prédéterminée est écoulée, l'unité de contrôle 205 effectue une étape 314. A l'étape 314, l'unité de contrôle 205 émet un message à destination d'un téléphone mobile 113 d'un occupant 102 indiquant que la porte 101 est restée ouverte. Ainsi, un occupant 102 qui quitte l'habitation après avoir demandé l'activation du mode de surveillance est averti si la porte 101 n'est pas fermée.

Dans un mode de réalisation particulier, l'étape 316 est ensuite effectuée. A l'étape 316, l'unité de contrôle 205 active le mode de surveillance de la centrale d'alarme 112. Par exemple, l'unité de contrôle 205 envoie à destination de la centrale d'alarme 112 une instruction d'activation du mode de surveillance.

Dans une étape 318 optionnelle, l'unité de contrôle 205 émet un message à destination d'un téléphone mobile 113 d'un occupant 102 indiquant que le mode de surveillance de la centrale d'alarme 112 est activé.

La **Fig. 4** illustre schématiquement le procédé de surveillance de la porte 101 lorsque la centrale d'alarme 112 est dans un mode de surveillance.

Dans une étape 400, l'unité de contrôle 205 détecte que le mode de surveillance de la centrale d'alarme 112 est activé. Par exemple, l'unité de contrôle 205 identifie que le mode de surveillance est activé après qu'il émet une instruction d'activation dudit mode de surveillance telle que décrite à l'étape 316. En variante, l'unité de contrôle 205 identifie que le mode de surveillance est activé sur réception d'une confirmation d'activation du mode de surveillance en provenance de la centrale d'alarme 112.

Dans une étape 402, l'unité de contrôle 205 identifie si une ouverture de la porte 101 est détectée, en fonction d'une information reçue en provenance du détecteur 201 d'ouverture et de fermeture de la porte 101. Si c'est le cas, une étape 406 est effectuée.

A l'étape 406, l'unité de contrôle 205 envoie une requête d'identification à courte distance d'un téléphone mobile 113 d'un occupant 102. Par exemple, l'unité de contrôle 205 émet une instruction au module de surveillance 111 afin d'activer le deuxième émetteur-récepteur radio 203 courte distance et afin que le deuxième émetteur-récepteur radio 203 courte distance émette une requête d'identification d'une station mobile telle qu'un téléphone mobile situé à proximité.

Dans une étape 408, l'unité de contrôle 205 détecte si le téléphone mobile 113 d'un occupant 102 est identifié. Lorsqu'une station mobile est détectée à proximité du module de surveillance 111, le deuxième émetteur-récepteur radio 203 courte distance identifie s'il s'agit d'un téléphone mobile 113 d'un occupant 102. En d'autres termes, le deuxième émetteur-récepteur radio 203 courte distance compare pour chaque station mobile détectée, un identifiant de ladite station mobile à une liste prédéfinie d'identifiants de téléphones mobiles 113 d'occupants 102. Lorsqu'un identifiant détecté est présent dans la liste, l'unité de contrôle 205 reçoit une information indiquant qu'un téléphone mobile 113 d'un occupant 102 est détecté à proximité du module de surveillance.

Dans un mode de réalisation alternatif, le deuxième émetteur-récepteur radio 203 reçoit des informations de géolocalisation de stations mobiles avec lesquelles il échange des messages. Le deuxième émetteur-récepteur radio 203 distingue alors dans un premier temps, parmi les stations mobiles détectées, les stations mobiles situées à proximité, autrement dit quelles stations mobiles se trouvent dans un périmètre prédéfini autour de l'habitation ou à une distance prédéfinie de la porte 101. Dans un deuxième temps, le deuxième émetteur-récepteur radio 203 identifie, parmi lesdites stations mobiles situées à proximité, s'il y a un téléphone mobile 113 d'un occupant 102. Dans ledit mode de réalisation alternatif, le deuxième émetteur-récepteur radio 203 peut alors en outre échanger des informations avec un téléphone mobile 113 situé à proximité du module de surveillance 111.

Si le téléphone mobile 113 d'un occupant 102 est identifié, une étape 410 est effectuée. Sinon, une étape 414 est effectuée. Dans un mode de réalisation particulier, l'unité de contrôle 205 active le deuxième émetteur-récepteur radio 203 courte distance à l'étape 300 et vérifie en outre, entre l'étape 300 et l'étape 316, qu'un téléphone mobile 113 d'un occupant 102 cesse d'être détecté à proximité du module de surveillance 111. Si c'est le cas, l'identification dudit téléphone mobile 113 à l'étape 408 entraîne l'exécution de l'étape 410. Dans le cas contraire, l'identification dudit téléphone mobile 113 à l'étape 408 ne suffit pas pour entraîner l'exécution de l'étape 410. Ainsi, une détection d'un téléphone mobile 113 laissé ou oublié dans l'habitation pendant l'absence d'un occupant 102 n'est pas prise en compte pour désactiver le mode de surveillance de la centrale d'alarme 112. Alternativement, l'unité de contrôle 205 détermine si un téléphone mobile 113 détecté à l'étape 300 continue d'être détecté à l'étape 316. Si c'est le cas, l'unité de contrôle 205 identifie le ou les téléphones mobiles 113 en question en tant que téléphones mobiles 113 oubliés. A l'étape 408, la détection desdits téléphones mobiles 113 oubliés n'est pas prise en compte pour entraîner l'exécution de l'étape 410. L'étape 410 est donc exécutée uniquement lors de la détection d'un téléphone mobile 113 qui n'était pas détecté à l'étape 316.

A l'étape 410, l'unité de contrôle 205 désactive le mode de surveillance de la centrale d'alarme 112. Par exemple, l'unité de contrôle 205 envoie à destination de la centrale d'alarme 112 une instruction de désactivation du mode de surveillance. Ainsi, un occupant 102 qui rentre dans l'habitation lorsque le mode de surveillance de l'alarme est activé est automatiquement reconnu grâce à son téléphone mobile 113. L'occupant 102 n'effectue alors aucune action pour désactiver le mode de surveillance de la centrale d'alarme 112.

Dans une étape 412 optionnelle suivante, l'unité de contrôle 205 émet un message à destination d'un téléphone mobile 113 d'un occupant 102 indiquant que le mode de surveillance de la centrale d'alarme 112 est désactivé.

A l'étape 414, l'unité de contrôle 205 transmet à la centrale d'alarme 112 une information indiquant qu'une intrusion non identifiée a été détectée. Ainsi, si la porte 101 est ouverte et qu'un téléphone mobile 113 d'un occupant n'est pas identifié, alors la centrale d'alarme 112 est informée d'une intrusion.

Dans une étape 416 optionnelle, l'unité de contrôle 205 démarre une troisième temporisation, par exemple à l'aide d'un compteur de temps qui démarre à zéro et s'incrémente jusqu'à ce qu'une troisième durée prédéterminée soit écoulée.

Dans une étape 418 suivante, l'unité de contrôle 205 détecte si le mode de surveillance de la centrale d'alarme 112 est déverrouillé, par exemple par le biais d'un code secret tapé par un occupant 102 sur un clavier de déverrouillage dédié. Si c'est le cas, l'étape 412 peut être effectuée.

Sinon, l'unité de contrôle 205 identifie, dans une étape 420, si la troisième durée prédéterminée est écoulée. Tant que la troisième durée prédéterminée n'est pas écoulée, l'unité de contrôle 205 effectue à nouveau l'étape 418. Lorsque la troisième durée prédéterminée est écoulée et si le mode de surveillance de la centrale d'alarme 112 n'a pas été déverrouillé à l'étape 418, une étape 422 est effectuée.

A l'étape 422, une alarme est déclenchée. Par exemple, l'unité de contrôle 205 transmet une instruction de déclenchement d'alarme à la centrale d'alarme 112. Le déclenchement d'une alarme peut entraîner par exemple l'émission d'un signal sonore par la centrale d'alarme 112 ou la transmission d'un message d'alarme à un central d'alarme.

Dans une étape 424, l'unité de contrôle 205 émet un message à destination d'un téléphone mobile 113 d'un occupant 102 indiquant qu'une alarme a été déclenchée.

La **Fig. 5** illustre schématiquement l'architecture matérielle de l'unité de contrôle 205. L'unité de contrôle 205 comporte alors, reliés par un bus de communication 510 ; un processeur ou CPU (« Central Processing Unit » en anglais) 501 ; une mémoire vive RAM 502 ; une mémoire morte ROM (« Read Only Memory » en anglais) 503 ; une unité de stockage 504, telle qu'un disque dur HDD (« Hard Disk Drive » en anglais), ou un lecteur de support de stockage, tel qu'un lecteur de cartes SD (« Secure Digital » en anglais) ; et une interface COM 505 permettant de communiquer avec le détecteur 201 d'ouverture et de fermeture, le dispositif 202 de demande d'activation, le deuxième émetteur-récepteur radio 203 courte distance et la centrale d'alarme 112.

Le processeur CPU 501 est capable d'exécuter des instructions chargées dans la RAM 502 à partir de la ROM 503, d'une mémoire externe (telle qu'une carte SD), d'un support de stockage, ou d'un réseau de communication. Lorsque l'unité de contrôle 205 est mise sous tension, le processeur CPU 501 est capable de lire de la RAM 502 des instructions et de les exécuter. Ces instructions forment un programme d'ordinateur causant l'implémentation, par le processeur CPU 501, de tout ou partie des étapes décrites ici en relation avec l'unité de contrôle 205.

Tout ou partie desdites étapes peut ainsi être implémenté sous forme logicielle par exécution d'un ensemble d'instructions par une machine programmable, telle qu'un DSP (« Digital Signal Processor » en anglais) ou un microcontrôleur, ou être implémenté sous forme matérielle par une machine ou un composant dédié, tel qu'un FPGA (« Field-Programmable Gate Array » en anglais) ou un ASIC (« Application-Specific Integrated Circuit » en anglais). D'une manière générale, l'unité de contrôle 205 comporte ainsi de la circuiterie électronique configurée pour implémenter tout ou partie des étapes décrites ici en relation avec l'unité de contrôle 205.

Ainsi, tout ou partie des algorithmes et étapes décrits ici en relation avec l'unité de contrôle 205 peut être implémenté sous forme logicielle par exécution d'un ensemble d'instructions par une machine programmable, telle qu'un DSP (« Digital Signal Processor » en anglais) ou un microcontrôleur, ou être implémenté sous forme matérielle par une machine ou un composant dédié, tel qu'un FPGA (« Field-Programmable Gate Array » en anglais) ou un ASIC (« Application-Specific Integrated Circuit » en anglais).

A noter qu'une unité de commande de la centrale d'alarme 112 peut suivre la même architecture matérielle.

## Revendications

1. Procédé de gestion du mode de fonctionnement d'une centrale d'alarme (112) d'une habitation, l'habitation comportant une porte (101) par laquelle des occupants (102) entrent et sortent de l'habitation, le procédé étant implémenté par une unité de contrôle (205) et étant **caractérisé en ce qu'**il comporte :
- Détecter (300) une demande d'activation d'une mise dans un mode de surveillance de la centrale d'alarme (112),
- Détecter (304) une ouverture de la porte (101) pendant une première durée prédéterminée (306) suivant la demande d'activation,
- Détecter (310) une fermeture de la porte (101) pendant une deuxième durée prédéterminée (312) suivant la détection d'une ouverture de la porte (101),
- Emettre (314), à destination d'un téléphone mobile (113) d'un occupant (102) de l'habitation, un message indiquant que la porte (101) est restée ouverte si la fermeture de la porte (101) n'a pas été détectée pendant la deuxième durée prédéterminée,
**en ce que** le procédé comporte, si la fermeture de la porte (101) a été détectée pendant la deuxième durée prédéterminée, d'activer (316) le mode de surveillance de la centrale d'alarme (112),
et **en ce que**, lorsque le mode de surveillance de la centrale d'alarme (112) est activé (400), le procédé comporte :
- Détecter (402) une ouverture de la porte (101),
- Activer (406) un émetteur récepteur radio (203) courte distance, lorsqu'une ouverture de la porte (101) est détectée,
- Détecter (408) un téléphone mobile (113) d'un occupant (102) de l'habitation à l'aide de l'émetteur récepteur radio (203) courte distance, et
- Désactiver (410) le mode de surveillance de la centrale d'alarme (112) dans le cas où un téléphone mobile (113) d'un occupant (102) de l'habitation a été détecté.

2. Procédé selon la revendication 1, **caractérisé en ce que**, dans le cas où une fermeture de la porte (101) n'est pas détectée pendant la deuxième durée prédéterminée, le procédé comporte en outre l'étape d'activer (316) le mode de surveillance de la centrale d'alarme (112).

3. Procédé selon l'une des revendications 1 et 2, **caractérisé en ce que**, lorsque le mode de surveillance de la centrale d'alarme (112) est activé, le procédé comporte en outre d'émettre (318) un message à destination d'un téléphone mobile (113) d'un occupant (102) de l'habitation, indiquant que le mode de surveillance de la centrale d'alarme (112) est activé, et **en ce que**, lorsque le mode de surveillance de la centrale d'alarme (112) est désactivé, le procédé comporte en outre d'émettre (412) un message à destination d'un téléphone mobile (113) d'un occupant (102) de l'habitation, indiquant que le mode de surveillance de la centrale d'alarme (112) est désactivé.

4. Procédé selon l'une des revendications 1 à 3, **caractérisé en ce que** dans le cas où un téléphone mobile (113) d'un occupant (102) de l'habitation n'est pas détecté à l'aide de l'émetteur récepteur radio (203) courte distance, le procédé comporte :
- Détecter (418) un déverrouillage du mode de surveillance de la centrale d'alarme (112) pendant une troisième durée prédéterminée (420),
- Désactiver le mode de surveillance de la centrale d'alarme (112) dans le cas où le déverrouillage a été détecté, et déclencher (422) une alarme sinon.

5. Procédé selon la revendication 4, **caractérisé en ce que**, lorsqu'une alarme est déclenchée, le procédé comporte en outre d'émettre (424) un message à destination d'un téléphone mobile (113) d'un occupant (102) de l'habitation, indiquant qu'une alarme est déclenchée.

6. Procédé selon l'une des revendications 1 à 5, **caractérisé en ce que** le procédé comporte:
- activer un émetteur récepteur radio (203) courte distance et détecter un téléphone mobile (113) d'un occupant (102) de l'habitation, lorsqu'une demande d'activation d'une mise dans un mode de surveillance de la centrale d'alarme (112) est détectée,
- déterminer, lorsque le mode de surveillance de la centrale d'alarme (112) est activé, si un téléphone mobile (113) d'un occupant (102), dit téléphone mobile (113) oublié, continue d'être détecté à proximité de l'émetteur récepteur radio (203) courte distance,
et **en ce que** désactiver le mode de surveillance de la centrale d'alarme (112) dans le cas où un téléphone mobile (113) d'un occupant (102) de l'habitation a été détecté est effectué pour tout téléphone mobile (113) d'un occupant (102) de l'habitation détecté qui n'est pas un téléphone mobile (113) oublié.

7. Dispositif de gestion du mode de fonctionnement d'une centrale d'alarme (112) d'une habitation, l'habitation comportant une porte (101) par laquelle des occupants (102) entrent et sortent de l'habitation, **caractérisé en ce que** le dispositif comporte :
- des moyens pour détecter (300) une demande d'activation d'une mise dans un mode de surveillance de la centrale d'alarme (112),
- des moyens pour détecter (304) une ouverture de la porte (101) pendant une première durée prédéterminée suivant la demande d'activation,
- des moyens pour détecter (310) une fermeture de la porte (101) pendant une deuxième durée prédéterminée suivant la détection d'une ouverture de la porte (101),
- des moyens pour émettre (314), à destination d'un téléphone mobile (113) d'un occupant (102) de l'habitation, un message indiquant que la porte (101) n'a pas été fermée si la fermeture de la porte (101) n'a pas été détectée pendant la deuxième durée prédéterminée,
et **en ce que** le dispositif comporte :
- des moyens pour activer (316) le mode de surveillance de la centrale d'alarme (112), si la fermeture de la porte (101) a été détectée pendant la deuxième durée prédéterminée,
- des moyens pour détecter (402) une ouverture de la porte (101) si le mode de surveillance de la centrale d'alarme (112) est activé,
- des moyens pour activer (406) un émetteur récepteur radio (203) courte distance, si une ouverture de la porte (101) est détectée et si le mode de surveillance de la centrale d'alarme (112) est activé,
- des moyens pour détecter (408) un téléphone mobile (113) d'un occupant (102) de l'habitation à l'aide de l'émetteur récepteur radio (203) courte distance si le mode de surveillance de la centrale d'alarme (112) est activé, et
- des moyens pour désactiver (410) le mode de surveillance de la centrale d'alarme (112) si un téléphone mobile (113) d'un occupant (102) de l'habitation a été détecté.

8. Un programme d'ordinateur, **caractérisé en ce qu'**il comprend des instructions pour implémenter, par un processeur, le procédé selon l'une quelconque des revendications 1 à 6, lorsque ledit programme est exécuté par ledit processeur.

9. Un support de stockage d'informations, **caractérisé en ce qu'**il stocke un programme d'ordinateur comprenant des instructions pour implémenter, par un processeur, le procédé selon l'une quelconque des revendications 1 à 6, lorsque ledit programme est exécuté par ledit processeur.
